# EUROPÄISCHE PATENTSCHRIFT

(11) **EP 2 203 263 B1**
(45) Veröffentlichungstag und Bekanntmachung des Hinweises auf die Patenterteilung: **21.11.2012**
(21) Anmeldenummer: 08803522.5
(22) Anmeldetag: 02.09.2008
(51) Int. Cl.: B21B 45/02

(54) **BETRIEBSVERFAHREN FÜR EINE KÜHLSTRECKE MIT ZENTRALISIERTER ERFASSUNG VON VENTILCHARAKTERISTIKEN UND HIERMIT KORRESPONDIERENDE GEGENSTÄNDE**
OPERATING METHOD FOR A COOLING SECTION HAVING CENTRALIZED DETECTION OF VALVE CHARACTERISTICS AND OBJECTS CORRESPONDING THERETO
PROCÉDÉ DE FONCTIONNEMENT D'UN CIRCUIT DE REFROIDISSEMENT À SAISIE CENTRALISÉE DE CARACTÉRISTIQUES DE VANNES ET OBJETS CORRESPONDANTS

(30) Priorität: 27.09.2007 DE 102007046279
(43) Veröffentlichungstag der Anmeldung: 07.07.2010
(73) Patentinhaber: Siemens Aktiengesellschaft, 80333 München (DE)
(72) Erfinder: FORSCH, Markus, 36695 Mobile, AL (US); BORGMANN, Udo, 91341 Röttenbach (DE); SCHMORS, Stefan, 27726 Worpswede (DE); WEINZIERL, Klaus, 90480 Nürnberg (DE)
(86) Internationale Anmeldenummer: PCT/EP2008/061551
(87) Internationale Veröffentlichungsnummer: WO 2009/043668

(56) Entgegenhaltungen:
- EP-A- 0 280 259
- DE-A1- 19 854 675
- JP-A- 56 168 908
- US-A- 4 932 232

## Beschreibung

Die vorliegende Erfindung betrifft ein Betriebsverfahren für eine Kühlstrecke,
- wobei die Kühlstrecke eine Vielzahl von Kühlmittelauslässen aufweist, mittels derer in einem Normalbetrieb der Kühlstrecke ein die Kühlstrecke durchlaufendes Walzgut mit einem Kühlmittel beaufschlagbar ist,
- wobei die Kühlmittelauslässe über Versorgungsleitungen mit dem Kühlmittel versorgt werden,
- wobei die Versorgungsleitungen Stichleitungen umfassen, in denen je ein Ventil angeordnet ist,
- wobei die Ventile einzeln öffen- und schließbar sind, so dass mittels der Ventile die Versorgung der Kühlmittelauslässe mit dem Kühlmittel stichleitungsweise herstellbar und unterbrechbar ist,
- wobei die Stichleitungen über eine den Stichleitungen gemeinsame Hauptleitung mit dem Kühlmittel versorgt werden,
- wobei eine Automatisierungseinrichtung der Kühlstrecke im Normalbetrieb der Kühlstrecke die Ventile zu ventilspezifischen Öffnungszeitpunkten öffnet und zu ventilspezifischen Schließzeitpunkten schließt, um das Walzgut gemäß einem Sollkühlmittelmengenverlauf mit dem Kühlmittel zu beaufschlagen,
- wobei in einem Kalibrierbetrieb der Kühlstrecke zumindest für manche der Ventile eine jeweilige ventilspezifische Charakteristik durch Öffnen und Schließen des jeweiligen Ventils und Erfassen des dadurch bewirkten zeitlichen Verlaufs des Kühlmittelmengenstromes mittels einer in der Hauptleitung angeordneten Messanordnung ermittelt wird.

Die vorliegende Erfindung betrifft weiterhin ein Betriebsprogramm, das Maschinencode umfasst, dessen Abarbeitung durch eine Automatisierungseinrichtung für eine Kühlstrecke bewirkt, dass die Automatisierungseinrichtung ein derartiges Betriebsverfahren ausführt. Weiterhin betrifft die vorliegende Erfindung einen Datenträger, auf dem in maschinenlesbarer Form ein derartiges Betriebsprogramm gespeichert ist, und eine Automatisierungseinrichtung für eine Kühlstrecke, die mit einem derartigen Betriebsprogramm programmiert ist, so dass sie bei Abarbeitung des Betriebsprogramms ein derartiges Betriebsverfahren ausführt. Schließlich betrifft die vorliegende Erfindung eine entsprechende Kühlstrecke.

Die oben genannten Gegenstände sind beispielsweise aus der US 4,932,232 A bekannt.

Im Bereich der Warmwalztechnik ist eine definierte Abkühlung des Walzgutes in einer Kühlstrecke von wesentlicher Bedeutung, um gewünschte Materialeigenschaften (beispielsweise eine Gefügestruktur) des aus der Kühlstrecke auslaufenden Walzguts sicher einstellen zu können. Somit ist für ein ordnungsgemäßes Kühlen des Walzguts in der Kühlstrecke eine zeitrichtige örtliche und mengenmäßige Beaufschlagung des Walzguts mit dem Kühlmittel von entscheidender Bedeutung. Hierfür ist die Berücksichtigung der ventilspezifischen Charakteristiken erforderlich. Die ventilspezifischen Charakteristiken umfassen hierbei insbesondere eine Einschaltverzögerung und eine Ausschaltverzögerung. In der betrieblichen Praxis ändern sich die ventilspezifischen Charakteristiken im Betrieb. Die Verzögerungen können beispielsweise durch Abnutzung beeinflusst sein. Weiterhin variiert im laufenden Betrieb oftmals auch eine ventilbezogene mittlere Durchflussmenge. Diese Variation kann beispielsweise durch Verschmutzungen verursacht sein.

Die Ermittlung der Einschaltverzögerung und der Ausschaltverzögerung eines der Ventile (sogenannte Totzeitmessungen) sowie der mittleren Kühlmittelmenge, die pro Zeiteinheit das jeweilige Ventil durchfließt, wird bei der US 4,932,232 A durchgeführt, um fehlerhafte Ventile entdecken zu können. Eine Berücksichtigung der ermittelten ventilspezifischen Charakteristiken bei der Ansteuerung des jeweiligen Ventils ist nicht vorgesehen.

In der Praxis stimmen die tatsächlichen ventilspezifischen Charakteristiken häufig nicht mehr mit den parametrierten Charakteristiken überein, anhand derer in einem Kühlstreckenmodell die ventilspezifischen Öffnungszeitpunkte und die ventilspezifischen Schließzeitpunkte ermittelt werden. Es ergibt sich daher eine suboptimale Beaufschlagung des Walzguts mit dem Kühlmittel, wodurch zugleich bewirkt wird, dass das Walzgut im Ergebnis doch nicht die gewünschten Produkteigenschaften aufweist.

Die Aufgabe der vorliegenden Erfindung besteht darin, Möglichkeiten zu schaffen, auf Grund derer auf einfache und reproduzierbare Weise die ventilspezifischen Charakteristiken ermittelt und berücksichtigt werden können.

Die Aufgabe wird durch ein Betriebsverfahren mit den Merkmalen des Anspruchs 1, ein Betriebsprogramm mit den Merkmalen des Anspruchs 11 und einen Datenträger, auf dem ein derartiges Betriebsprogramm gespeichert ist, gelöst. Weiterhin wird die Aufgabe durch eine Automatisierungseinrichtung für eine Kühlstrecke gelöst, die mit einem derartigen Betriebsprogramm programmiert ist. Schließlich wird die Aufgabe durch eine entsprechende Kühlstrecke gelöst. Vorteilhafte Ausgestaltungen des Betriebsverfahrens sind Gegenstand der abhängigen Ansprüche 2 bis 10.

Erfindungsgemäß berücksichtigt die Automatisierungseinrichtung bei der Ermittlung der ventilspezifischen Öffnungszeitpunkte und der ventilspezifischen Schließzeitpunkte die jeweilige ventilspezifische Charakteristik.

Die jeweilige ventilspezifische Charakteristik kann, wie bereits erwähnt, insbesondere eine Einschaltverzögerung und/oder eine Ausschaltverzögerung umfassen.

Zum Ermitteln der Einschaltverzögerung eines der Ventile gibt die Automatisierungseinrichtung vorzugsweise bei geschlossenem jeweiligem Ventil an das jeweilige Ventil zu einem ersten Ansteuerzeitpunkt einen Öffnungsbefehl aus. Weiterhin wird in diesem Fall der in der Hauptleitung fließende Kühlmittelmengenstrom erfasst. Die Einschaltverzögerung wird in diesem Fall anhand des ersten Ansteuerzeitpunkts und des erfassten Kühlmittelmengenstroms ermittelt.

Zum Ermitteln der Ausschaltverzögerung eines der Ventile kann die Automatisierungseinrichtung in analoger Weise bei geöffnetem jeweiligem Ventil an das jeweilige Ventil zu einem zweiten Ansteuerzeitpunkt einen Schließbefehl ausgeben. In diesem Fall wird ebenfalls der in der Hauptleitung fließende Kühlmittelmengenstrom erfasst. Die Ausschaltverzögerung wird in diesem Fall anhand des zweiten Ansteuerzeitpunkts und des erfassten Kühlmittelmengenstroms ermittelt.

Die jeweilige ventilspezifische Charakteristik kann weiterhin einen mittleren Kühlmittelmengenstrom umfassen, der bei geöffnetem jeweiligem Ventil durch das jeweilige Ventil fließt. Um den mittleren Kühlmittelmengenstrom zu ermitteln, sind zwei alternative Vorgehensweisen möglich.

Zum einen ist es möglich, dass während eines Öffnungszeitraums wiederholt der durch die Hauptleitung fließende Kühlmittelmengenstrom erfasst und der mittlere Kühlmittelmengenstrom durch Bildung des Mittelwerts der erfassten Kühlmittelmengenströme ermittelt wird. Alternativ kann eine zu Beginn und eine am Ende eines Öffnungszeitraums durch die Hauptleitung geflossene Kühlmittelmenge erfasst und der mittlere Kühlmittelmengenstrom durch Bildung der Differenz der erfassten Kühlmittelmengen und Division der Differenz durch den Öffnungszeitraum ermittelt werden.

Vorzugsweise wird im Kalibrierbetrieb zusätzlich zum Kühlmittelmengenstrom auch ein in einer der Versorgungsleitungen herrschender Kalibrierdruck erfasst. Weiterhin erfasst die Automatisierungseinrichtung bei dieser Ausgestaltung im Normalbetrieb einen in dieser Versorgungsleitung herrschenden Normaldruck. Die Automatisierungseinrichtung kann in diesem Fall bei der Ermittlung der ventilspezifischen Öffnungszeitpunkte und der ventilspezifischen Schließzeitpunkte zusätzlich zur jeweiligen ventilspezifischen Charakteristik auch den Kalibrierdruck und den Normaldruck berücksichtigen. Die Versorgungsleitung, deren Druck erfasst wird, muss hierbei mit der Hauptleitung, deren Kühlmittelmengenstrom erfasst wird, nicht identisch sein (auch wenn dies natürlich möglich ist). Es reicht aus, dass die Versorgungsleitungen, wenn es sich um verschiedene Versorgungsleitungen handelt, kommunizierend miteinander verbunden sind. Durch die Berücksichtigung des Kalibrierdrucks und des Normaldrucks kann eine dynamische Anpassung der ventilspezifischen Öffnungszeitpunkte und der ventilspezifischen Schließzeitpunkte an den aktuellen Betriebszustand der Kühlstrecke erfolgen.

In einer bevorzugten Ausgestaltung der vorliegenden Erfindung weist die Hauptleitung einen Messabschnitt auf, der mindestens zwei fließtechnisch parallel geschaltete Einzelabschnitte aufweist. Von den Einzelabschnitten weist der eine einen großen und der andere einen kleinen Querschnitt auf. Die Messanordnung weist einen in dem Einzelabschnitt mit dem kleinen Querschnitt angeordneten Durchflusssensor zum Erfassen des in diesem Einzelabschnitt fließenden Kühlmittelmengenstromes auf. Weiterhin ist zumindest im Einzelabschnitt mit dem großen Querschnitt ein Hauptventil angeordnet. Zu Beginn des Normalbetriebs der Kühlstrecke wird das Hauptventil geöffnet. Das Hauptventil wird im Normalbetrieb der Kühlstrecke geöffnet gehalten. Im Kalibrierbetrieb der Kühlstrecke hingegen wird das Hauptventil zumindest zeitweise geschlossen, so dass der in der Hauptleitung fließende Kühlmittelmengenstrom bei geschlossenem Hauptventil mit dem in dem Einzelabschnitt mit dem kleinen Querschnitt fließenden Kühlmittelmengenstrom korrespondiert. Durch diese Vorgehensweise können die fließenden Kühlmittelmengenströme auf einfache Weise relativ genau erfasst werden. Vorzugsweise erfolgt hierbei das Öffnen und Schließen des Hauptventils mittels einer entsprechenden Ansteuerung durch die Automatisierungseinrichtung.

In einer bevorzugten Ausgestaltung der vorliegenden Erfindung wird der Kalibrierbetrieb von der Automatisierungseinrichtung automatisiert durchgeführt.

Weitere Vorteile und Einzelheiten ergeben sich aus der nachfolgenden Beschreibung von Ausführungsbeispielen in Verbindung mit den Zeichnungen. Es zeigen in Prinzipdarstellung:
- FIG 1: eine schematische Darstellung einer Kühlstrecke,
- FIG 2 und 3: Ablaufdiagramme,
- FIG 4: ein Zeitdiagramm,
- FIG 5 und 6: Ablaufdiagramme,
- FIG 7: ein Zeitdiagramm und
- FIG 8 bis 11: Ablaufdiagramme.

Gemäß FIG 1 weist eine Kühlstrecke 1 eine Vielzahl von Kühlmittelauslässen 2 auf. Mittels der Kühlmittelauslässe 2 ist in einem Normalbetrieb der Kühlstrecke 1 ein Walzgut 3, das die Kühlstrecke 1 durchläuft, mit einem Kühlmittel 4 beaufschlagbar. Das Kühlmittel 4 ist in der Regel Wasser oder enthält zumindest als Hauptbestandteil Wasser.

Die Kühlmittelauslässe 2 werden über Versorgungsleitungen 5, 6 mit dem Kühlmittel 4 versorgt. Die Versorgungsleitungen 5, 6 umfassen Stichleitungen 5 und eine Hauptleitung 6. Die Stichleitungen 5 werden über die Hauptleitung 6 mit dem Kühlmittel 4 versorgt. Die Hauptleitung 6 ist hierbei den Stichleitungen 5 gemeinsam.

In den Stichleitungen 5 sind Ventile 7 angeordnet, die einzeln öffen- und schließbar sind. Mittels der Ventile 7 ist die Versorgung der Kühlmittelauslässe 2 mit dem Kühlmittel 4 stichleitungsweise herstellbar und unterbrechbar. Gemäß FIG 1 werden - rein beispielhaft - über zwei der Ventile 7 je drei Kühlmittelauslässe 2 betätigt, über eines der Ventile 7 zwei der Kühlmittelauslässe 2 und über eines der Ventile 7 einer der Kühlmittelauslässe 2. Diese Ausgestaltung ist jedoch rein beispielhaft. In der Regel wird über jedes der Ventile 7 die gleiche Anzahl an Kühlmittelauslässen 2 betätigt, also stets beispielsweise zwei oder drei Kühlmittelauslässe 2.

Die Kühlstrecke 1 weist eine Automatisierungseinrichtung 8 auf, welche die Wirkungsweise der Kühlstrecke 1 bestimmt. Die Automatisierungseinrichtung 8 ist in der Regel softwareprogrammierbar. Die Wirkungsweise der Automatisierungseinrichtung 8 ist in diesem Fall durch ein Betriebsprogramm 9 bestimmt, das der Automatisierungseinrichtung 8 über ein Rechnernetz (nicht dargestellt, beispielsweise das Internet) oder einen mobilen Datenträger 10 (beispielsweise eine CD-ROM) zugeführt wird. Das Betriebsprogramm 9 ist hierbei gegebenenfalls auf dem mobilen Datenträger 10 in maschinenlesbarer Form gespeichert. Durch das Zuführen des Betriebsprogramms 9 zur Automatisierungseinrichtung 8 wird die Automatisierungseinrichtung 8 mit dem Betriebsprogramm 9 programmiert.

Das Betriebsprogramm 9 umfasst Maschinencode 11, dessen Abarbeitung durch die Automatisierungseinrichtung 8 bewirkt, dass die Automatisierungseinrichtung 8 ein Betriebsverfahren ausführt, das nachfolgend in Verbindung mit FIG 2 und den weiteren FIG detailliert erläutert wird.

Gemäß FIG 2 prüft die Automatisierungseinrichtung 8 in einem Schritt S1, ob sie einen Kalibrierbetrieb annehmen soll. Wenn dies der Fall ist, führt die Automatisierungseinrichtung 8 einen Schritt S2 aus. Anderenfalls befindet sich die Automatisierungseinrichtung 8 in einem Normalbetrieb. In diesem Fall führt sie einen Schritt S3 aus.

Im Schritt S2 wird zumindest für manche der Ventile 7 (in der Regel für alle Ventile 7) eine jeweilige ventilspezifische Charakteristik ermittelt. Die Ermittlung der ventilspezifischen Charakteristiken wird hierbei von der Automatisierungseinrichtung 8 vorzugsweise selbsttätig vorgenommen. Sie könnte jedoch - zumindest teilweise - auch manuell erfolgen.

Die Ermittlung der ventilspezifischen Charakteristik umfasst - pro Ventil 7, dessen Charakteristik ermittelt werden soll - das Öffnen und das Schließen des jeweiligen Ventils 7 und (im Ergebnis) das Erfassen eines dadurch bewirkten zeitlichen Verlaufs des Kühlmittelmengenstromes Q in der jeweiligen Versorgungsleitung 5, 6.

Im Schritt S3 ermittelt die Automatisierungseinrichtung 8 (beispielsweise im Rahmen eines Kühlstreckenmodells) ventilspezifische Öffnungszeitpunkte und ventilspezifische Schließzeitpunkte für jedes Ventil 7. Sie berücksichtigt hierbei bei der Ermittlung der ventilspezifischen Öffnungszeitpunkte und der ventilspezifischen Schließzeitpunkte die jeweilige ventilspezifische Charakteristik des jeweiligen Ventils 7. Weiterhin öffnet und schließt die Automatisierungseinrichtung 8 die Ventile 7 zu den jeweiligen ventilspezifischen Öffnungszeitpunkten und Schließzeitpunkten. Auf diese Weise wird erreicht, dass das Walzgut 3 gemäß einem Sollkühlmittelmengenverlauf mit dem Kühlmittel 4 beaufschlagt wird.

Die Ausgestaltung des Schrittes S3 ist als solche bekannt. Von näheren Erläuterungen zum Schritt S3 wird daher abgesehen.

Es ist möglich, dass die jeweilige ventilspezifische Charakteristik eines Ventils 7 eine Einschaltverzögerung T1 und eine Ausschaltverzögerung T2 umfasst. In diesem Fall kann der Schritt S2 von FIG 2 beispielsweise eine Vorgehensweise umfassen, wie sie nachfolgend in Verbindung mit FIG 3 näher erläutert wird.

Gemäß FIG 3 (vergleiche ergänzend FIG 4) gibt die Automatisierungseinrichtung 8 zum Ermitteln der Einschaltverzögerung T1 eines der Ventile 7 in einem Schritt S11 bei geschlossenem jeweiligen Ventil 7 an das jeweilige Ventil 7 zu einem ersten Ansteuerzeitpunkt t1 einen Öffnungsbefehl aus.

In einem Schritt S12 prüft die Automatisierungseinrichtung 8, ob der in der korrespondierenden Versorgungsleitung 5, 6 fließende Kühlmittelmengenstrom Q bereits einen oberen Schwellenwert SW1 erreicht hat. Der Schritt S12 wird ausgeführt, bis der Kühlmittelmengenstrom Q über den oberen Schwellenwert SW1 ansteigt. Dann wird zu einem Schritt S13 übergegangen, in dem die Automatisierungseinrichtung 8 den korrespondierenden Zeitpunkt t2 erfasst, nachfolgend Öffnungszeitpunkt t2 genannt.

In einem Schritt S14 ermittelt die Automatisierungseinrichtung 8 anhand des ersten Ansteuerzeitpunkts t1 und des Öffnungszeitpunkts t2 die Einschaltverzögerung T1. Im einfachsten Fall ermittelt sie die Einschaltverzögerung T1 durch Bildung der Differenz von Öffnungszeitpunkt t2 und erstem Ansteuerzeitpunkt t1.

In einem Schritt S15 gibt sodann die Automatisierungseinrichtung 8 bei geöffnetem jeweiligen Ventil 7 an das jeweilige Ventil 7 zu einem zweiten Ansteuerzeitpunkt t3 einen Schließbefehl aus.

In einem Schritt S16 prüft die Automatisierungseinrichtung 8, ob der Kühlmittelmengenstrom Q kleiner als ein unterer Schwellenwert SW2 ist. Der Schritt S16 wird ausgeführt, bis der Kühlmittelmengenstrom Q unter den unteren Schwellenwert SW2 absinkt. Dann geht die Auswertungseinrichtung 8 zu einem Schritt S17 über.

In einem Schritt S17 erfasst die Automatisierungseinrichtung 8 den Zeitpunkt t4, zu dem der Kühlmittelmengenstrom Q unter den unteren Schwellenwert SW2 abgesunken ist. Der Zeitpunkt t4 wird nachfolgend Schließzeitpunkt t4 genannt.

In einem Schritt S18 ermittelt die Automatisierungseinrichtung 8 anhand des zweiten Ansteuerzeitpunkts t3 und des Schließzeitpunkts t4 die Ausschaltverzögerung T2. Im einfachsten Fall ermittelt die Auswertungseinrichtung 8 die Ausschaltverzögerung T2 durch Bildung der Differenz von Schließzeitpunkt t4 und zweitem Ansteuerzeitpunkt t3.

Alternativ oder zusätzlich zur Einschaltverzögerung T1 und der Ausschaltverzögerung T2 kann die jeweilige ventilspezifische Charakteristik einen mittleren Kühlmittelmengenstrom QM umfassen, der bei geöffnetem jeweiligem Ventil 7 durch das jeweilige Ventil 7 fließt. In diesem Fall kann der Schritt S2 von FIG 2 alternativ oder zusätzlich zu der Ausgestaltung von FIG 3 entsprechend den FIG 5 und 6 ausgestaltet sein. Die Ausgestaltungen gemäß den FIG 5 und 6 sind hierbei Alternativen.

Gemäß FIG 5 öffnet die Automatisierungseinrichtung 8 in einem Schritt S21 eines der Ventile 7. Weiterhin setzt sie im Schritt S21 einen Index n und einen Summenwert QS für den Kühlmittelmengenstrom Q auf den Wert Null.

In der Regel führt die Automatisierungseinrichtung 8 sodann einen Schritt S22 aus, in dem sie eine Verzögerungszeit abwartet. Der Schritt S22 ist jedoch nicht zwingend, sondern nur optional.

In einem Schritt S23 erfasst die Automatisierungseinrichtung 8 den momentan fließenden Kühlmittelmengenstrom Q. Den erfassten Kühlmittelmengenstrom Q addiert sie - ebenfalls im Schritt S23 - zum bisherigen Summenwert QS hinzu. Weiterhin erhöht die Automatisierungseinrichtung 8 im Schritt S23 den Index n.

In einem Schritt S24 überprüft die Automatisierungseinrichtung 8, ob der Index n bereits einen Endwert N erreicht hat. Wenn dies nicht der Fall ist, geht die Automatisierungseinrichtung 8 zum Schritt S23 zurück. Anderenfalls geht sie zu einem Schritt S25 über. Im Schritt S25 ermittelt die Automatisierungseinrichtung 8 als in die ventilspezifische Charakteristik eingehenden Wert den mittleren Kühlmittelmengenstrom QM dadurch, dass sie den Summenwert QS durch den Endwert N dividiert. Weiterhin schließt die Automatisierungseinrichtung 8 im Schritt S25 das jeweilige Ventil 7.

Die Vorgehensweise von FIG 5 kann mit der Ermittlung der Einschaltverzögerung T1 und der Ausschaltverzögerung T2 von FIG 3 kombiniert werden. Eine derartige Kombination ist insbesondere aus FIG 4 ersichtlich, in welche die Zeitpunkte, zu denen im Rahmen des Schrittes S23 jeweils der Kühlmittelmengenstrom Q erfasst wird, mit eingezeichnet sind.

Alternativ zu der Ausgestaltung von FIG 5 ist es gemäß FIG 6 möglich, dass die Automatisierungseinrichtung 8 in einem Schritt S31 das jeweilige Ventil 7 öffnet und danach - zumindest vorzugsweise - eine Verzögerungszeit abwartet. Sodann erfasst sie in einem Schritt S32 zu einem Startzeitpunkt t5 einen Zählerstand Z eines Kühlmittelmengenzählers und startet einen Timer.

In einem Schritt S33 wartet die Automatisierungseinrichtung 8 den Ablauf des Timers ab und erfasst zu einem Endzeitpunkt t6 erneut den Zählerstand Z.

In einem Schritt S34 schließt die Automatisierungseinrichtung 8 das entsprechende Ventil 7. In einem Schritt S35 bildet die Automatisierungseinrichtung 8 die Differenz δZ der Zählerstände Z und dividiert die Differenz δZ durch die Zeitdauer T, bei welcher der Timer abgelaufen ist, also die Differenz von Endzeitpunkt t6 und Startzeitpunkt t5.

Auch die Ausgestaltung von FIG 6 ist mit der Ermittlung der Einschaltverzögerung T1 und der Ausschaltverzögerung T2 kombinierbar. Dies ist insbesondere in FIG 7 dargestellt.

Zur Erfassung der durch die jeweiligen Ventile 7 fließenden Kühlmittelmengenströme Q ist es theoretisch zwar möglich, in jeder Stichleitung 5 eine eigene Messanordnung vorzusehen. In diesem Fall ist eine parallele Erfassung der Kühlmittelmengenströme Q möglich. Erfindungsgemäß ist jedoch entsprechend FIG 1 nur in der Hauptleitung 6 eine Messanordnung 12 vorgesehen. Diese Lösung ist erheblich kostengünstiger. In diesem Fall muss zum Erfassen des Kühlmittelmengenstromes Q, der durch eines der Ventile 7 fließt, gewährleistet sein, dass jeweils nur dieses eine Ventil 7 geöffnet ist. Alle anderen Ventile 7 müssen geschlossen sein. Denn nur in diesem Fall korrespondiert der in der Hauptleitung 6 fließende Kühlmittelmengenstrom Q mit dem in der jeweiligen Stichleitung 5 fließenden Kühlmittelmengenstrom Q. Erfindungsgemäß werden die Ausgestaltungen der FIG 3, 5 und 6 daher durch Schritte S41 bis S44 ergänzt. Die Schritte S41 und S42 sind hierbei den Kernvorgehensweisen der FIG 3, 5 und 6 vorgeordnet, die Schritte S43 und S44 nachgeordnet.

Im Schritt S41 schließt die Automatisierungseinrichtung 8 alle Ventile 7. Im Schritt S42 selektiert die Automatisierungseinrichtung 8 eines der Ventile 7. Im Schritt S43 prüft die Automatisierungseinrichtung 8, ob sie die jeweilige Kernvorgehensweise der FIG 3, 5 und 6 bereits für alle Ventile 7, für die sie die entsprechende Kernvorgehensweise ausführen soll, ausgeführt hat. Wenn dies nicht der Fall ist, selektiert die Automatisierungseinrichtung 8 im Schritt S44 das nächste relevante Ventil 7 und geht sodann - für dieses neu selektierte Ventil 7 - zum ersten Schritt (S11, S21 bzw. S31) der jeweiligen Kernvorgehensweise zurück.

Im Normalbetrieb der Kühlstrecke 1 sind in der Regel gleichzeitig viele der Ventile 7 geöffnet, manchmal sogar alle Ventile 7. Durch die Hauptleitung 6 fließt daher im Normalbetrieb ein großer Kühlmittelmengenstrom Q. Aus diesem Grund weist die Hauptleitung 6 einen großen Querschnitt auf, beispielsweise einen Rohrdurchmesser von 1.000 mm. Der angegebene Zahlenwert von 1.000 mm ist jedoch nur beispielhaft. Im Einzelfall kann der Rohrdurchmesser (bzw. allgemeiner der Querschnitt) der Hauptleitung 6 auch größer oder kleiner sein. Wenn bei einer derartigen Ausgestaltung nur ein einziges der Ventile 7 geöffnet ist, ist die Strömungsgeschwindigkeit des Kühlmittels 4 in der Hauptleitung 6 sehr gering. Dadurch ist es nur sehr schwer möglich, bei nur einem einzigen geöffneten Ventil 7 den in der Hauptleitung 6 fließenden Kühlmittelmengenstrom Q zuverlässig (und vor allem genau) zu erfassen. Aus diesem Grund weist die Hauptleitung 6 vorzugsweise einen Messabschnitt 13 auf, der mindestens zwei fließtechnisch parallel geschaltete Einzelabschnitte 14, 15 aufweist. Der eine Einzelabschnitt 14 - nachfolgend Hauptabschnitt 14 genannt - weist einen großen Querschnitt auf, beispielsweise den normalen Querschnitt der restlichen Hauptleitung 6. Der andere Einzelabschnitt 15 - nachfolgend Zusatzabschnitt 15 genannt - weist einen kleinen Querschnitt auf. Beispielsweise kann er einen Rohrdurchmesser von 250, 200 oder 150 mm aufweisen. Auch hier sind die Zahlenwerte jedoch rein beispielhaft zu verstehen. Der Querschnitt könnte auch größer oder kleiner sein.

Die Messanordnung 12 zum Erfassen des in der Hauptleitung 6 fließenden Kühlmittelmengenstroms Q weist einen Durchflusssensor 12a auf. Der Durchflusssensor 12a ist im Zusatzabschnitt 15 angeordnet. Er erfasst den im Zusatzabschnitt 15 fließenden Kühlmittelmengenstrom Q.

Im Hauptabschnitt 14 ist ein Hauptventil 16 angeordnet. Bei geschlossenem Hauptventil 16 korrespondiert daher der in der Hauptleitung 6 fließende Kühlmittelmengenstrom Q mit dem in dem Zusatzabschnitt 15 fließenden Kühlmittelmengenstrom Q. Dadurch ist auf einfache Weise eine erheblich genauere Erfassung des Kühlmittelmengenstromes Q möglich, ohne im Normalbetrieb Beeinträchtigungen hinnehmen zu müssen.

In manchen Fällen kann es sinnvoll sein, im Kalibrierbetrieb gleichzeitig ganze Gruppen von Ventilen 7 anzusteuern. In derartigen Fällen kann es sinnvoll oder erforderlich sein, das Kühlmittel 4 durch den Hauptabschnitt 14 zu leiten. In derartigen Fällen muss auch im Hauptabschnitt 14 ein weiterer Durchflusssensor 12b angeordnet sein. Weiterhin sollte in diesem Fall im Zusatzabschnitt 15 ein Zusatzventil 16' angeordnet sein, um den Zusatzabschnitt 15 sperren zu können. Denn anderenfalls müssten parallel mehrere Messwerte erfasst werden.

Weiterhin kann es in Einzelfällen sinnvoll sein, mehr als zwei Einzelabschnitte 14, 15, 15x fließtechnisch parallel zu schalten, wobei die Querschnitte der Einzelabschnitte 14, 15 15x in der Regel paarweise voneinander verschieden sind. Im einfachsten Fall sind hierbei jedem Einzelabschnitt 14, 15, 15x je ein Durchflusssensor 12a, 12b, 12x und je ein Ventil 16, 16', 16x zugeordnet. Durch entsprechendes Öffnen und Schließen der Ventile 16, 16', 16x kann in diesem Fall erreicht werden, dass zu einem bestimmten Zeitpunkt der in der Hauptleitung 6 fließende Kühlmittelmengenstrom Q durch einen einzigen der Einzelabschnitte 14, 15, 15x fließen muss, so dass der dort erfasste Kühlmittelmengenstrom Q mit dem insgesamt fließenden Kühlmittelmengenstrom Q korrespondiert.

Das Hauptventil 16 wird vorzugsweise zu Beginn des Kalibrierbetriebs geschlossen und bei Beendigung des Kalibrierbetriebs (bzw. - hiermit korrespondierend - zu Beginn des Normalbetriebs) wieder geöffnet. Im Normalbetrieb wird das Hauptventil 16 geöffnet gehalten. Gegebenenfalls kann es auch erforderlich sein, während des Kalibrierbetriebs das Hauptventil 16 zeitweise zu öffnen. Zumindest während des gesamten Normalbetriebs sollte das Hauptventil 16 jedoch geöffnet gehalten werden.

Es ist möglich, das Öffnen und Schließen des Hauptventils 16 manuell durchzuführen. Vorzugsweise erfolgt das Öffnen und Schließen des Hauptventils 16 jedoch durch entsprechendes Ansteuern von Seiten der Automatisierungseinrichtung 8. Dies ist in FIG 8 dargestellt. FIG 8 stellt hierbei eine Modifikation von FIG 2 dar. Sie enthält ebenfalls die Schritte S1 bis S3, die jedoch durch Schritte S51 bis S52 ergänzt sind.

Im Schritt S51 schließt die Automatisierungseinrichtung 8 das Hauptventil 16. Im Schritt S52 öffnet die Automatisierungseinrichtung 8 das Hauptventil 16. Sofern in der Hauptleitung 6 weitere Ventile 16', 16x vorhanden sind, werden diese Ventile 16', 16x auf analoge Weise angesteuert.

Wenn alle Ventile 7 geschlossen sind, ist ein statischer Druck, der sich in den Versorgungsleitungen 5, 6 aufbaut, relativ hoch. Wenn nur eines oder nur wenige Ventile 7 geöffnet sind, fällt dieser Druck zwar geringfügig ab, entspricht jedoch immer noch im Wesentlichen dem statischen Druck. Im Normalbetrieb jedoch sind viele oder sogar alle Ventile 7 geöffnet. In diesem Fall kann es geschehen, dass der in den Versorgungsleitungen 5, 6 anstehende Druck deutlich abfällt. Dieser Druckabfall hat Einfluss auf die Kühlmittelmengenströme Q, welche die einzelnen Ventile 7 durchströmen. Der Einfluss des Druckabfalls ist in manchen Fällen nicht vernachlässigbar. Es ist in manchen Fällen daher sinnvoll, die bisher beschriebenen Vorgehensweisen wie folgt zu ergänzen:

In einer der Versorgungsleitungen 5, 6 - vorzugsweise der Hauptleitung 6 - wird ein Drucksensor 17 angeordnet. Der Drucksensor 17 erfasst den in der jeweiligen Versorgungsleitung 5, 6 anstehenden Druck. Der Druck wird nachfolgend mit den Bezugszeichen p und p' bezeichnet, wobei das Bezugszeichen p für den Druck p im Normalbetrieb (nachfolgend Normaldruck p genannt) und das Bezugszeichen p' für den Druck p' im Kalibrierbetrieb (nachfolgend Kalibrierdruck p' genannt) verwendet wird.

Im Falle des Vorhandenseins des Drucksensors 17 können die Vorgehensweisen der FIG 5 und 6 gemäß den FIG 9 und 10 durch einen Schritt S61 ergänzt werden. Im Schritt S61 erfasst die Automatisierungseinrichtung 8 den während des Kalibrierbetriebs in der jeweiligen Versorgungsleitung 5, 6 anstehenden Kalibrierdruck p'.

Weiterhin ist in diesem Fall die Vorgehensweise von FIG 2 (bzw. FIG 8) entsprechend FIG 11 derart abgewandelt, dass der Schritt S3 durch Schritte S71 und S72 ersetzt ist. Im Schritt S71 erfasst die Automatisierungseinrichtung 8 den im Normalbetrieb anstehenden Normaldruck p. Der Schritt S72 entspricht vom Ansatz her dem Schritt S3 von FIG 2. Zusätzlich zu der jeweiligen ventilspezifischen Charakteristik der Ventile 7 berücksichtigt die Automatisierungseinrichtung 8 bei der Ermittlung der ventilspezifischen Öffnungszeitpunkte und der ventilspezifischen Schließzeitpunkte jedoch auch den Kalibrierdruck p' und den Normaldruck p.

Es ist möglich, dass die Automatisierungseinrichtung 8 die ventilspezifischen Charakteristiken, die sie im Kalibrierbetrieb ermittelt, automatisch als neue Werte übernimmt. Vorzugsweise jedoch zeigt die Automatisierungseinrichtung 8 die ermittelten Charakteristiken über ein Sichtgerät einem Bediener an. Der Bediener kann der Automatisierungseinrichtung 8 in diesem Fall vorgeben, ob sie die Werte übernehmen oder verwerfen soll. Weiterhin kann der Bediener gegebenenfalls die ermittelten Charakteristiken modifizieren.

Weiterhin prüft die Automatisierungseinrichtung 8 die ermittelten ventilspezifischen Charakteristiken vorzugsweise auf Einhalten von Toleranzbereichen. Werden die Toleranzbereiche überschritten, erfolgt eine Alarmmeldung.

Die Schwellenwerte SW1, SW2 können der Automatisierungseinrichtung 8 fest vorgegeben sein. Alternativ können sie parametrierbar sein oder vom Bediener vorgegeben werden. Weiterhin ist es für die Ermittlung des Öffnungszeitpunkts t2 und des Schließzeitpunkts t4 möglich, anstelle des Kühlmittelmengenstroms Q dessen zeitliche Ableitung heranzuziehen und zu prüfen, zu welchem Zeitpunkt die zeitliche Änderung des Kühlmittelmengenstroms Q betragsmäßig unter einen Grenzwert sinkt.

Weiterhin ist es möglich, den Öffnungszeitraum T und den Endwert N fest oder parametrierbar zu gestalten.

In einer weiteren Ausgestaltung der vorliegenden Erfindung ist es möglich, die ventilspezifischen Charakteristiken nicht nur für einzelne Ventile 7 zu ermitteln, sondern auch für ganze Ventilgruppen (beispielsweise jedes zweite Ventil 7, jedes dritte Ventil 7 usw.). Insbesondere in diesem Fall kann, wie bereits erwähnt, auch im Hauptabschnitt 14 der weitere Durchflusssensor 12b erforderlich sein, im Zusatzabschnitt 15 das Zusatzventil 16'.

Weiterhin kann die Zuverlässigkeit der Kalibrierung erhöht werden, wenn der Automatisierungseinrichtung 8 zusätzlich zu den erfassten Kühlmittelmengenströmen Q Rückmeldungen von den Ventilen 7, 16, 16' zugeführt werden. Anhand dieser Rückmeldungen kann beispielsweise erkannt werden, dass das jeweilige Ventil 7, 16, 16' sich in einer seiner Endstellungen (völlig geöffnet bzw. völlig geschlossen) befindet.

Die Automatisierungseinrichtung 8 führt weiterhin vorzugsweise Plausibilitätsprüfungen durch und gibt gegebenenfalls Alarmmeldungen an den Bediener aus.

Schließlich ist es möglich, dass der Bediener der Automatisierungseinrichtung 8 vorgibt, bezüglich welcher der Ventile 7 die Ermittlung der ventilspezifischen Charakteristik vorgenommen werden soll. Beispielsweise kann der Bediener einzelne Ventile 7 oder Ventilgruppen als fehlerhaft markieren und so aus der Ermittlung der ventilspezifischen Charakteristik ausblenden oder umgekehrt konkret bezüglich einzelner Ventile 7 oder Ventilgruppen die Ermittlung der jeweiligen ventilspezifischen Charakteristiken anfordern.

Obenstehend wurde eine Vorgehensweise erläutert, bei welcher die Automatisierungseinrichtung 8 die ventilspezifischen Charakteristiken im Kalibrierbetrieb selbsttätig ermittelt. Es ist jedoch möglich, dass die Automatisierungseinrichtung 8 zwar die Ansteuerung der Ventile 7 (und eventuell auch der Ventile 16, 16', 16x) sowie die Erfassung der relevanten Messwerte Q, t2, t4 vornimmt, die Ermittlung der ventilspezifischen Charakteristiken selbst jedoch durch den Bediener erfolgt. Weiterhin ist es auch möglich, nur die Ansteuerung der Ventile 7 (und eventuell auch der Ventile 16, 16', 16x) mittels der Automatisierungseinrichtung 8 vorzunehmen. In diesem Fall könnte beispielsweise mittels der Messanordnung 12 der zeitliche Verlauf des Kühlmittelmengenstroms Q erfasst werden und an den Bediener ausgegeben werden. Beispielsweise könnte eine Aufzeichnung auf Papier erfolgen. In diesem Fall müsste der Bediener sowohl die Ermittlung der relevanten Zeitpunkte t2, t4 als auch den Vergleich mit den Schwellenwerten SW1, SW2 vornehmen und auch die Kühlmittelmengenströme Q selbst ablesen. Auch würde in diesem Fall die Ermittlung der ventilspezifischen Charakteristiken nicht automatisiert durch die Automatisierungseinrichtung 8 erfolgen. Weiterhin ist es möglich, dass sogar das Ansteuern der Ventile 7 (und gegebenenfalls auch der anderen Ventile 16, 16', 16x) nicht vollautomatisiert erfolgt, sondern stets nur dann vorgenommen wird, wenn der Automatisierungseinrichtung 8 vom Bediener ein entsprechendes Steuerkommando vorgegeben wird.

Die obige Beschreibung dient ausschließlich der Erläuterung der vorliegenden Erfindung. Der Schutzumfang der vorliegenden Erfindung soll hingegen ausschließlich durch die beigefügten Ansprüche bestimmt sein.

## Patentansprüche

1. Betriebsverfahren für eine Kühlstrecke (1),
- wobei die Kühlstrecke (1) eine Vielzahl von Kühlmittelauslässen (2) aufweist, mittels derer in einem Normalbetrieb der Kühlstrecke (1) ein die Kühlstrecke (1) durchlaufendes Walzgut (3) mit einem Kühlmittel (4) beaufschlagbar ist,
- wobei die Kühlmittelauslässe (2) über Versorgungsleitungen (5, 6) mit dem Kühlmittel (4) versorgt werden,
- wobei die Versorgungsleitungen (5, 6) Stichleitungen (5) umfassen, in denen je ein Ventil (7) angeordnet ist,
- wobei die Ventile (7) einzeln öffen- und schließbar sind, so dass mittels der Ventile (7) die Versorgung der Kühlmittelauslässe (2) mit dem Kühlmittel (4) stichleitungsweise herstellbar und unterbrechbar ist,
- wobei die Stichleitungen (5) über eine den Stichleitungen (5) gemeinsame Hauptleitung (6) mit dem Kühlmittel (4) versorgt werden,
- wobei eine Automatisierungseinrichtung (8) der Kühlstrecke (1) im Normalbetrieb der Kühlstrecke (1) die Ventile (7) zu ventilspezifischen Öffnungszeitpunkten öffnet und zu ventilspezifischen Schließzeitpunkten schließt, um das Walzgut (3) gemäß einem Sollkühlmittelmengenverlauf mit dem Kühemittel (4) zu beaufschlagen,
- wobei in einem Kalibrierbetrieb der Kühlstrecke (1) zumindest für manche der Ventile (7) eine jeweilige ventilspezifische Charakteristik durch Öffnen und Schließen des jeweiligen Ventils (7) und Erfassen des dadurch bewirkten zeitlichen Verlaufs des Kühlmittelmengenstromes (Q) mittels einer in der Hauptleitung (6) angeordneten Messanordnung (12) ermittelt wird **dadurch gekennzeichnet, daß**:
- die Automatisierungseinrichtung (8) bei der Ermittlung der ventilspezifischen Öffnungszeitpunkte und der ventilspezifischen Schließzeitpunkte die jeweilige ventilspezifische Charakteristik berücksichtigt.

2. Betriebsverfahren-nach Anspruch 1,
**dadurch gekennzeichnet, dass** die jeweilige ventilspezifische Charakteristik eine Einschaltverzögerung (T1) und/oder eine Ausschaltverzögerung (T2) umfasst.

3. Betriebsverfahren nach Anspruch 2,
**dadurch gekennzeichnet, dass** zum Ermitteln der Einschaltverzögerung (T1) eines der Ventile (7) die Automatisierungseinrichtung (8) bei geschlossenem jeweiligem Ventil (7) an das jeweilige Ventil (7) zu einem ersten Ansteuerzeitpunkt (t1) einen Öffnungsbefehl ausgibt, dass der in der Hauptleitung (6) fließende Kühlmittelmengenstrom (Q) erfasst wird und dass die Einschaltverzögerung (T1) anhand des ersten Ansteuerzeitpunkts (t1) und des erfassten Kühlmittelmengenstroms (Q) ermittelt wird.

4. Betriebsverfahren nach Anspruch 2 oder 3,
**dadurch gekennzeichnet, dass** zum Ermitteln der Ausschaltverzögerung (T2) eines der Ventile (7) die Automatisierungseinrichtung (8) bei geöffnetem jeweiligem Ventil (7) an das jeweilige Ventil (7) zu einem zweiten Ansteuerzeitpunkt (t3) einen Schließbefehl ausgibt, dass der in der Hauptleitung (6) fließende Kühlmittelmengenstrom (Q) erfasst wird und dass die Ausschaltverzögerung (T2) anhand des zweiten Ansteuerzeitpunkts (t3) und des erfassten Kühlmittelmengenstroms (Q) ermittelt wird.

5. Betriebsverfahren nach einem der obigen Ansprüche,
**dadurch gekennzeichnet, dass** die jeweilige ventilspezifische Charakteristik einen mittleren Kühlmittelmengenstrom (QM) umfasst, der bei geöffnetem jeweiligem Ventil (7) durch das jeweilige Ventil (7) fließt.

6. Betriebsverfahren nach Anspruch 5,
**dadurch gekennzeichnet, dass** zum Ermitteln des mittleren Kühlmittelmengenstroms (QM) eines der Ventile (7) während eines Öffnungszeitraums (T) wiederholt der durch die Hauptleitung (6) fließende Kühlmittelmengenstrom (Q) erfasst wird und dass der mittlere Kühlmittelmengenstrom (QM) durch Bildung des Mittelwerts der erfassten Kühlmittelmengenströme (Q) ermittelt wird.

7. Betriebsverfahren nach Anspruch 5,
**dadurch gekennzeichnet, dass** zum Ermitteln des mittleren Kühlmittelmengenstroms (QM) eines der Ventile (7) eine zu Beginn und eine am Ende eines Öffnungszeitraums (T) durch die Hauptleitung (6) geflossene Kühlmittelmenge (Z) erfasst wird und dass der mittlere Kühlmittelmengenstrom (QM) durch Bildung der Differenz (δZ) der erfassten Kühlmittelmengen (Z) und Division der Differenz (δZ) durch den Öffnungszeitraum (T) ermittelt wird.

8. Betriebsverfahren nach Anspruch 5, 6 oder 7,
**dadurch gekennzeichnet, dass** im Kalibrierbetrieb der Kühlstrecke (1) zusätzlich zum Kühlmittelmengenstrom (Q) auch ein in einer der Versorgungsleitungen (6) herrschender Kalibrierdruck (p') erfasst wird, dass die Automatisierungseinrichtung (8) im Normalbetrieb der Kühlstrecke (1) einen in dieser Versorgungsleitung (6) herrschenden Normaldruck (p) erfasst und dass die Automatisierungseinrichtung (8) bei der Ermittlung der ventilspezifischen Öffnungszeitpunkte und der ventilspezifischen Schließzeitpunkte zusätzlich zur jeweiligen ventilspezifischen Charakteristik auch den Kalibrierdruck (p') und den Normaldruck (p) berücksichtigt.

9. Betriebsverfahren nach einem der obigen Ansprüche,
**dadurch gekennzeichnet.**
- **dass** die Hauptleitung (6) einen Messabschnitt (13) aufweist,
- **dass** der Messabschnitt (13) mindestens zwei fließtechnisch parallel geschaltete Einzelabschnitte (14, 15) aufweist, von denen der eine einen großen und der andere einen kleinen Querschnitt aufweist,
- **dass** die Messanordnung (12) einen in dem Einzelabschnitt (15) mit dem kleinen Querschnitt angeordneten Durchflusssensor (12a) zum Erfassen des in dem Einzelabschnitt (15) mit dem kleinen Querschnitt fließenden Kühlmittelmengenstromes (Q) aufweist,
- **dass** zumindest im Einzelabschnitt (14) mit dem großen Querschnitt ein Hauptventil (16) angeordnet ist und
- **dass** - vorzugsweise durch entsprechendes Ansteuern durch die Automatisierungseinrichtung (8) - zu Beginn des Normalbetriebs der Kühlstrecke (1) das Hauptventil (16) geöffnet wird, im Normalbetrieb der Kühlstrecke (1) geöffnet gehalten wird und im Kalibrierbetrieb der Kühlstrecke (1) zumindest zeitweise geschlossen wird, so dass der in der Hauptleitung (6) fließende Kühlmittelmengenstrom (Q) bei geschlossenem Hauptventil (16) mit dem in dem Einzelabschnitt (15) mit dem kleinen Querschnitt fließenden Kühlmittelmengenstrom (Q) korrespondiert.

10. Betriebsverfahren nach einem der obigen Ansprüche, **dadurch gekennzeichnet, dass** der Kalibrierbetrieb von der Automatisierungseinrichtung (8) automatisiert durchgeführt wird.

11. Betriebsprogramm, das Maschinencode (11) umfasst, dessen Abarbeitung durch eine Automatisierungseinrichtung (8) für eine Kühlstrecke (1) bewirkt, dass die Automatisierungseinrichtung (8) ein Betriebsverfahren nach Anspruch 10 ausführt.

12. Datenträger, auf dem in maschinenlesbarer Form ein Betriebsprogramm (9) nach Anspruch 11 gespeichert ist.

13. Automatisierungseinrichtung für eine Kühlstrecke (1), wobei die Automatisierungseinrichtung mit einem Betriebsprogramm (9) nach Anspruch 11 programmiert ist, so dass sie bei Abarbeitung des Betriebsprogramms (9) ein Betriebsverfahren nach Anspruch 10 ausführt.

14. Kühlstrecke,
- wobei die Kühlstrecke eine Vielzahl von Kühlmittelauslässen (2) aufweist, mittels derer in einem Normalbetrieb der Kühlstrecke ein die Kühlstrecke durchlaufendes Walzgut (3) mit einem Kühlmittel (4) beaufschlagbar ist,
- wobei die Kühlmittelauslässe (2) über Versorgungsleitungen (5, 6) mit dem Kühlmittel (4) versorgbar sind,
- wobei die Versorgungsleitungen (5, 6) Stichleitungen (5) umfassen, in denen je ein.Ventil (7) angeordnet ist,
- wobei die Ventile (7) einzeln öffen- und schließbar sind, so dass mittels der Ventile (7) die Versorgung der Kühlmittelauslässe (2) mit dem Kühlmittel (4) stichleitungsweise herstellbar und unterbrechbar ist,
- wobei die Stichleitungen (5) über eine den Stichleitungen (5) gemeinsame Hauptleitung (6) mit dem Kühlmittel (4) versorgbar sind,
- wobei eine Automatisierungseinrichtung (8) der Kühlstrecke gemäß Anspruch 13 ausgebildet ist.

## Claims

1. Operating method for a cooling section (1),
- wherein the cooling section (1) has a plurality of coolant outlets (2), by means of which a coolant (4) can be applied to a rolling stock (3) passing through the cooling section (1) during normal operation of the cooling section (1),
- wherein the coolant outlets (2) are supplied with the coolant (4) via supply lines (5, 6),
- wherein the supply lines (5, 6) comprise branch lines (5), in each of which a valve (7) is arranged,
- wherein the valves (7) can individually open and close, so that by means of the valves (7) the supply of the coolant (4) to the coolant outlets (2) can be established and interrupted branch line by branch line,
- wherein the branch lines (5) are supplied with the coolant (4) via a main line (6) shared by the branch lines (5),
- wherein an automation device (8) of the cooling section (1) opens and closes the valves (7) at valve-specific opening times and at valve-specific closing times during normal operation of the cooling section (1) in order to apply the coolant (4) to the rolling stock (3) in accordance with a desired variation in coolant quantities,
- wherein, during calibrating operation of the cooling section (1), a respective valve-specific characteristic is determined, at least for some of the valves (7), by opening and closing the respective valve (7) and detecting the resultant variation over time of the quantitative coolant flow (Q) by means of a measuring arrangement (12) aranged in the main line (6), **characterized in that**:
- in the determination of the valve-specific opening times and the valve-specific closing times, the automation device (8) takes the respective valve-specific characteristic into consideration.

2. Operating method according to Claim 1, **characterized in that** the respective valve-specific characteristic comprises a switch-on delay (T1) and/or a switch-off delay (T2).

3. Operating method according to Claim 2, **characterized in that**, to determine the switch-on delay (T1) of one of the valves (7), the automation device (8) issues an opening command, with the respective valve (7) closed, to the respective valve (7) at a first activating time (t1), **in that** the quantitative coolant flow (Q) flowing in the main line (6) is detected and **in that** the switch-on delay (T1) is determined on the basis of the first activating time (t1) and the detected quantitative coolant flow (Q).

4. Operating method according to Claim 2 or 3, **characterized in that**, to determine the switch-off delay (T2) of one of the valves (7), the automation device (8) issues a closing command, with the respective valve (7) open, to the respective valve (7) at a second activating time (t3), **in that** the quantitative coolant flow (Q) flowing in the main line (6) is detected and **in that** the switch-off delay (T2) is determined on the basis of the second activating time (t3) and the detected quantitative coolant flow (Q).

5. Operating method according to one of the above claims, **characterized in that** the respective valve-specific characteristic comprises an average quantitative coolant flow (QM) which, with the respective valve (7) open, flows through the respective valve (7).

6. Operating method according to Claim 5, **characterized in that**, to determine the average quantitative coolant flow (QM) of one of the valves (7), the quantitative coolant flow (Q) flowing through the main line (6) is repeatedly detected during an opening time period (T) and **in that** the average quantitative coolant flow (QM) is determined by forming the mean value of the detected quantitative coolant flows (Q).

7. Operating method according to Claim 5, **characterized in that**, to determine the average quantitative coolant flow (QM) of one of the valves (7), an amount of coolant (Z) that has flowed through the main line (6) at the beginning and at the end of an opening time period (T) is detected and **in that** the average quantitative coolant flow (QM) is determined by forming the difference (δZ) between the detected amounts of coolant (Z) and dividing the difference (δZ) by the opening time period (T).

8. Operating method according to Claim 5, 6 or 7, **characterized in that**, during calibrating operation of the cooling section (1), a calibrating pressure (p') prevailing in one of the supply lines (6) is also detected in addition to the quantitative coolant flow (Q), **in that**, during normal operation of the cooling section (1), the automation device (8) detects a normal pressure (p) prevailing in this supply line (6) and **in that**, in addition to the respective valve-specific characteristic, the automation device (8) also takes the calibrating pressure (p') and the normal pressure (p) into consideration in the determination of the valve-specific opening times and the valve-specific closing times.

9. Operating method according to one of the above claims, **characterized**
- **in that** the main line (6) has a measuring portion (13),
- **in that** the measuring portion (13) has at least two individual portions (14, 15) flow-connected parallel to one another, one of which has a large cross section and the other has a small cross section,
- **in that** the measuring arrangement (12) has a flow sensor (12a), arranged in the individual portion (15) with the small cross section, for detecting the quantitative coolant flow (Q) flowing in the individual portion (15) with the small cross section,
- **in that** a main valve (16) is arranged at least in the individual portion (14) with the large cross section and
- **in that** - preferably by corresponding activation by the automation device (8) - at the beginning of normal operation of the cooling section (1) the main valve (16) is opened, during normal operation of the cooling section (1) it is kept open and during calibrating operation of the cooling section (1) it is closed, at least for a time, so that the quantitative coolant flow (Q) flowing in the main line (6) with the main valve (16) closed corresponds to the quantitative coolant flow (Q) flowing in the individual portion (15) with the small cross section.

10. Operating method according to one of the above claims, **characterized in that** calibrating operation is carried out by the automation device (8) in an automated manner.

11. Operating program, which comprises machine code (11), the execution of which by an automation device (8) for a cooling section (1) brings about the effect that the automation device (8) performs an operating method according to Claim 10.

12. Data carrier, on which an operating program (9) according to Claim 11 is stored in a machine-readable form.

13. Automation device for a cooling section (1), the automation device being programmed with an operating program (9) according to Claim 11, so that it performs an operating method according to Claim 10 when the operating program (9) is executed.

14. Cooling section,
- wherein the cooling section has a plurality of coolant outlets (2), by means of which a coolant (4) can be applied to a rolling stock (3) passing through the cooling section during normal operation of the cooling section,
- wherein the coolant outlets (2) can be supplied with the coolant (4) via supply lines (5, 6),
- wherein the supply lines (5, 6) comprise branch lines (5), in each of which a valve (7) is arranged,
- wherein the valves (7) can individually open and close, so that by means of the valves (7) the supply of the coolant (4) to the coolant outlets (2) can be established and interrupted branch line by branch line,
- wherein the branch lines (5) can be supplied with the coolant (4) via a main line (6) shared by the branch lines (5),
- wherein an automation device (8) of the cooling section is formed according to Claim 13.

## Revendications

1. Procédé pour faire fonctionner une section (1) de refroidissement,
- dans lequel la section (1) de refroidissement a une pluralité de sorties (2) pour du fluide de refroidissement au moyen desquelles, lorsque la section (1) de refroidissement est en fonctionnement normal, un produit (3) de laminage passant dans la zone (1) de refroidissement peut être alimenté en un fluide (4) de refroidissement,
- dans lequel on alimente les sorties (2) pour du fluide de refroidissement en le fluide (4) de refroidissement par des conduits (5, 6) d'alimentation,
- dans lequel les conduits (5, 6) d'alimentation comprennent des conduits (5) de dérivation, dans lesquels est montée respectivement une vanne (7),
- dans lequel les vannes (7) peuvent être ouvertes et fermées individuellement, de manière à pouvoir ménager et interrompre à la manière d'un conduit de dérivation l'alimentation en le fluide (4) de refroidissement des sorties (2) pour le fluide de refroidissement au moyen des vannes (7),
- dans lequel les conduits (5) de dérivation sont alimentés en le fluide (4) de refroidissement par un conduit (6) principal commun aux conduits (5) de dérivation,
- dans lequel un dispositif (8) d'automatisation de la section (1) de refroidissement ouvre, lorsque la section (1) de refroidissement est en fonctionnement normal, les vannes (7) à des instants d'ouverture spécifiques à une vanne et les ferme à des instants de fermeture spécifiques à la vanne pour alimenter en le fluide (4) de refroidissement le produit (3) à laminer suivant une courbe de consigne de quantité de fluide de refroidissement,
- dans lequel, dans un fonctionnement d'étalonnage de la section (1) de refroidissement, au moins pour de nombreuses vannes (7), une caractéristique respective spécifique aux vannes est déterminée par une ouverture et une fermeture de la vanne (7) respective et par une détection de la courbe dans le temps ainsi provoquée du débit (Q) de fluide de refroidissement au moyen d'un dispositif (12) de mesure monté dans le conduit (6) principal, **caractérisé en ce que**
- le dispositif (8) d'automatisation tient compte, lors de la détermination des instants d'ouverture spécifiques à une vanne et des instants de fermeture spécifiques à une vanne, de la caractéristique respective spécifique à une vanne.

2. Procédé suivant la revendication 1,
**caractérisé en ce que** la caractéristique respective spécifique à une vanne comprend un retard (T1) à la mise en service et/ou un retard (T2) à la mise hors service.

3. Procédé suivant la revendication 2,
**caractérisé en ce que**, pour la détermination du retard (T1) de mise en service de l'une des vannes (7), le dispositif (8) d'automatisation émet, lorsque la vanne (7) respective est fermée, vers l'autre vanne (7) à un premier instant (T1) de commande, une instruction d'ouverture, **en ce que** le débit (Q) de fluide de refroidissement passant dans le conduit (6) principal est détecté et **en ce que** l'on détermine le retard (T1) de mise en service au moyen du premier instant (T1)de commande et du débit (Q) de fluide de refroidissement détecté.

4. Procédé suivant la revendication 2 ou 3,
**caractérisé en ce que**, pour la détermination du retard (T2) de mise hors service de l'une des vannes (7), le dispositif (8) d'automatisation émet, lorsque la vanne (7) respective est ouverte, vers l'autre vanne (7) à un deuxième instant (T3) de commande, une instruction de fermeture, **en ce que** le débit (Q) de fluide de refroidissement passant dans le conduit (6) principal est détecté et **en ce que** le retard (T2) de mise hors service est déterminé au moyen du deuxième instant (T3) de commande et du débit (Q) de fluide de refroidissement détecté.

5. Procédé suivant l'une des revendications précédentes,
**caractérisé en ce que** la caractéristique respective spécifique à une vanne comprend un débit (QM) moyen de fluide de refroidissement, qui passe lorsque la vanne (7) respective est ouverte, dans l'autre vanne (7).

6. Procédé suivant la revendication 5,
**caractérisé en ce que**, pour la détermination du débit (QM) moyen de fluide de refroidissement de l'une des vannes (7), on détecte pendant un laps de temps (T) d'ouverture, de manière répétée, le débit (Q) de fluide de refroidissement passant dans le conduit (6) principal et **en ce que** l'on détermine le débit (QM) moyen de fluide de refroidissement en formant la moyenne des débits (Q) de fluide de refroidissement détectés.

7. Procédé suivant la revendication 5,
**caractérisé en ce que**, pour la détermination du débit (QM) moyen de fluide de refroidissement de l'une des vannes (7), on détecte une quantité (Z) de fluide de refroidissement, qui est passé dans le conduit (6) principal au début et à la fin d'un laps de temps (T) d'ouverture et **en ce que** l'on détermine le débit (QM) moyen de fluide de refroidissement en formant la différence (δZ) des quantités (Z) de fluide de refroidissement détectées et en divisant la différence (δZ) par le laps de temps (T) d'ouverture.

8. Procédé suivant la revendication 5, 6 ou 7,
**caractérisé en ce que**, en fonctionnement d'étalonnage de la section (1) de refroidissement, on détecte en plus du débit (Q) de fluide de refroidissement également une pression (P') d'étalonnage régnant dans l'un des conduits (6) d'alimentation, **en ce que** le dispositif (8) d'automatisation relève, lorsque la section (1) de refroidissement est en fonctionnement normal, une pression (P) normale régnant dans ce conduit (6) d'alimentation et **en ce que** le dispositif (6) d'automatisation tient compte, lors de la détermination des instants d'ouverture spécifiques à une vanne et des instants de fermeture spécifiques à une vanne, outre de la caractéristique respective spécifique à une vanne, également de la pression (P') d'étalonnage et de la pression (P) normale.

9. Procédé suivant l'une des revendications précédentes, **caractérisé**
- **en ce que** le conduit (6) principal comporte un tronçon (13) de mesure,
- **en ce que** le tronçon (13) de mesure comporte au moins deux tronçons (14, 15) individuels montés en parallèle fluidiquement, dont l'un a une section transversale grande et l'autre une section transversale petite,
- **en ce que** le dispositif (12) de mesure a un capteur (12a) de débit monté dans le tronçon (15) individuel ayant la section transversale petite pour la détection du débit (Q) de fluide de refroidissement passant dans le tronçon (15) individuel ayant la section transversale petite,
- **en ce qu'**une vanne (16) principale est montée au moins dans le tronçon (14) individuel ayant la grande section transversale et
- **en ce que** - de préférence par une commande adéquate par le dispositif (8) d'automatisation - la vanne (16) principale est ouverte au début du fonctionnement normal de la section (1) de refroidissement et maintenue ouverte en fonctionnement normal de la section (1) de refroidissement et est fermée au moins de temps en temps en fonctionnement d'étalonnage de la section (1) de refroidissement, de sorte que le débit (Q) de fluide de refroidissement passant dans le conduit (6) principal corresponde, lorsque la vanne (16) principale est fermée, au débit (Q) de fluide de refroidissement passant dans le tronçon (15) individuel ayant la petite section transversale.

10. Procédé suivant l'une des revendications précédentes, **caractérisé en ce que** le fonctionnement d'étalonnage est effectué d'une manière automatisée par le dispositif (8) d'automatisation.

11. Programme de fonctionnement, qui comprend un code (11) machine, dont le déroulement par un dispositif (8) d'automatisation d'une section (1) de refroidissement fait que le dispositif (8) d'automatisation exécute un procédé de fonctionnement suivant la revendication 10.

12. Support de données, sur lequel un programme (9) de fonctionnement suivant la revendication 11 est mémorisé sous une forme pouvant être exécutée par une machine.

13. Dispositif d'automatisation d'une section (1) de refroidissement, dans lequel le dispositif d'automatisation est programmé par un programme (9) de fonctionnement suivant la revendication 11, de manière à ce qu'il exécute, lors du déroulement du programme (9) de fonctionnement, un procédé de fonctionnement suivant la revendication 10.

14. Section de refroidissement,
- dans laquelle la section de refroidissement a une pluralité de sorties (2) de fluide de refroidissement, au moyen desquelles, lorsque la section de refroidissement est en fonctionnement normal, un produit (3) à laminer passant dans la section de refroidissement peut être alimenté en un fluide (4) de refroidissement,
- dans laquelle les sorties (2) pour du fluide de refroidissement peuvent être alimentées en le fluide (4) de refroidissement par des conduits (5, 6) d'alimentation,
- dans laquelle les conduits (5, 6) d'alimentation comprennent des conduits (5) de dérivation, dans lesquels est montée respectivement une vanne (7),
- dans laquelle les vannes (7) peuvent être ouvertes et fermées individuellement, de manière à pouvoir ménager et interrompre à la manière d'un conduit de dérivation l'alimentation en le fluide (4) de refroidissement des sorties (2) pour le fluide de refroidissement au moyen des vannes (7),
- dans laquelle les conduits (5) de dérivation peuvent être alimentés en le fluide (4) de refroidissement par un conduit (6) principal commun aux conduits (5) de dérivation,
- dans laquelle un dispositif (8) d'automatisation de la section de refroidissement est constitué suivant la revendication 13.
